# EUROPÄISCHE PATENTSCHRIFT

(11) **EP 0 667 311 B1**
(45) Veröffentlichungstag und Bekanntmachung des Hinweises auf die Patenterteilung: **01.04.1998**
(21) Anmeldenummer: 95100113.0
(22) Anmeldetag: 05.01.1995
(51) Int. Cl.: B65G 53/60, E04F 21/08

(54) **Vorrichtung zur pneumatischen Beschickung einer Maschine, insbesondere Putzmaschine, mit feinkörnigen Stoffen**
Device for pneumatic charging of a machine, especially a machine for plastering, with fine grained materials
Dispositif pour le chargement pneumatique d'une machine, en particulier d'une machine à plâtrage, avec des matériaux à grain fin

(30) Priorität: 07.02.1994 DE 4403708
(43) Veröffentlichungstag der Anmeldung: 16.08.1995
(73) Patentinhaber: MASCHINENBAU MELCHIOR GmbH, D-66780 Rehlingen-Siersburg (DE)
(72) Erfinder: Melchior, Lothar, D-66780 Rehlingen (DE)
(74) Vertreter: Flaccus, Rolf-Dieter, Dr.

(56) Entgegenhaltungen:
- EP-A- 0 185 273
- CH-A- 608 538
- DE-A- 2 741 059

## Beschreibung

Die Erfindung betrifft eine Vorrichtung zur pneumatischen Beschickung einer Maschine, insbesondere Putzmaschine, mit feinkörnigen Stoffen wie Gips, Zement oder Filler, wobei diese einen Grundkörper aufweist, der auf einem Vorratstrichter der Maschine mit lösbaren Elementen befestigbar ist und diesen nach oben zu abschließt, mit einem Anschlußstutzen zum Ankuppeln an eine pneumatische Förderleitung sowie mit wenigstens einem Filterelement auf dessen Oberseite.

Die beim Stand der Technik in der Praxis verwendeten Vorrichtungen zur pneumatischen Beschickung einer Maschine, insbesondere Putzmaschine, mit feinkörnigen Stoffen, vielfach auch als sog. Übergabevorrichtungen bezeichnet, wiesen wenigstens 4 und fallweise 5 voneinander getrennte Filtervorrichtungen auf, die in gleichmäßiger Anordnung auf dem Deckel der Übergabevorrichtung angeordnet waren. Es handelte sich hierbei um vergleichsweise kurze Filterschläuche, welche an runden Kragen der Übergabevorrichtung mit jeweils einer Stahlbandschelle befestigt waren. Zur Erzielung einer relativen Formstabilität dieser runden Filtereinheiten waren diese über eine entsprechend dimensionierte Schraubendruckfeder gespannt. Zur Vergrößerung der Filterfläche wurde das geschlossene Ende eines jeden Filterschlauches über das freie Ende der Druckfeder nach innen unten gezogen und unterhalb des Befestigungskragens mit einem Haken eingehängt.
Die mit diesen Filtereinheiten erzielbare gesamte Filterfläche war einerseits unbefriedigend klein, weshalb der Abscheideleistung und damit der Transportkapazität der pneumatischen Beschickungseinrichtung enge Grenzen gesetzt waren. Andererseits verursacht die Anzahl eng nebeneinanderstehender aufgespannter Filterschläuche bei ihrer Anbringung einen erheblichen Aufwand an Material und Arbeitszeit. Auch das Abreinigungsverhalten der nach innen umgestülpten Filterschläuche war unbefriedigend. Vielfach kam es vor, daß die Filterflächen sich schnell zusetzten und dann eine zwangsweise Unterbrechung der Förderung und damit der Arbeit der beschickten Maschine zur Folge hatten.

Aus der DE 2 741 059 A 1 ist eine Putzmaschine mit Einrichtungen zur Aufnahme und zur pneumatischen Förderung von Trockenputz bekannt, die eine Abdeckhaube mit Abluftfiltern über einer Wanne aufweist, in der eine Fördereinrichtung für den Trockenputz angeordnet ist. Die Abluftfilter sind Filtersäcke, die unter einem geringen Überdruck stehen und über Öffnungen in der Abdeckhaube angeordnet sind.

Ferner ist aus der CH - A - 0 608 538 eine Saugvorrichtung zum Aufnehmen von Staub, körnigem Gut und Flüssigkeiten bekannt, an die eine Filter - Auffangbehälter - Einheit anschließbar ist. Die Einheit kann einen Filter und einen Behälter, z. B. Kehricht - Normsack, umfassen, die beide an einen Blechring angeschlossen sind. Feinkörniges Gut und Staub werden in dem durch Überdruck aufgeblähten Filtersack zurückgehalten, während grobkörniges Gut oder auch Flüssigkeiten in dem unter diesem angeordneten Behälter gesammelt werden.
Eine Reinigung der in den beiden Dokumenten beschriebenen Filtereinrichtungen erfolgt durch Schütteln der Filtersäcke und nach Zusetzen der Filterflächen durch eine Grundreinigung nach Unterbrechung der Förderung, gegebenenfalls verbunden mit einem Ausbau der Filtersäcke.

Der Erfindung liegt die Aufgabe zugrunde, die bekannten Vorrichtung zur pneumatischen Beschickung einer Maschine, insbesondere einer Putzmaschine, mit feinkörnigen Stoffen wie Gips, Zement, Filler, weiterzuentwickeln, mit dem Ziel einer erheblichen Vereinfachung bei gleichzeitiger Qualitätsverbesserung von Funktion und Förderkapazität, insbesondere zur Vermeidung von Störungen und damit zur Verbesserung der Verfügbarkeit.

Zur Lösung der Aufgabe ist bei einer Vorrichtung der im Oberbegriff von Anspruch 1 genannten Art zwischen der Einströmöffnung des Filtersackes und der Öffnung des Vorratstrichters ein Gitter angeordnet.

Dadurch wird die Abreinigung wesentlich verbessert, weil beim Abschalten der Förderung, beispielsweise nach Erreichen einer vorgegebenen Füllstandshöhe der feinkörnigen Stoffe im Einfülltrichter der Maschine, der Filtersack locker in sich zusammenfällt, dabei die an seinen Filterwänden angelagerten Feinstoffe abfallen läßt und dadurch selbsttätig, d.h. ohne menschliches Dazutun, eine permanente Betriebsbereitschaft aufrechterhält.
Um zu vermeiden, daß der Filtersack bei dieser Gelegenheit nach innen in den Vorratstrichter der Maschine hineinfallen kann, ist die Anordnung des Gitters zwischen Einströmöffnung des Filtersackes und der Öffnung des Vorratstrichters vorgesehen.
Für die Funktion der Anlage ist ein Füllstandsmelder erforderlich. Dieser war bei den bekannten Übergabevorrichtungen neben den aufrechtstehenden Filterschläuchen auf dem Deckel des Grundkörpers angeordnet.
Zwar könnte diese Anordnung auch für die Ausführung des Anmeldungsgegenstandes beibehalten werden, jedoch hat diese den Nachteil, daß dann der Filtersack zumindest an einer Seite eine Aussparung zu einer Grundfläche erhalten müßte, um entsprechenden Platz für den Füllstandsmelder auf der Oberfläche des Grundkörpers freizulassen.
Die sich hieraus ergebenden Nachteile können damit überwunden werden, daß im Zuge der Erfindung die Anordnung des Füllstandsmelders an einer Wand des Vorratstrichters vorgesehen ist. Dabei wird der Füllstandsmelder bevorzugt als Dreh-Füllstandsmelder, in der Fachsprache als "Paddelindikator" bezeichnet, ausgeführt. Ein derartiger bekannter Paddelindikator besitzt den Vorteil, daß er von Druckschwankungen innerhalb des Vorratstrichters unabhängig den Füllstand exakt meldet, und daß er darüber hinaus lageunabhängig vertikal, horizontal oder mit einem dazwischenliegenden Winkel, im vorliegenden Falle in Schräglage an einer der Wände des Vorratstrichters, angeordnet werden kann. Dadurch wird die Möglichkeit geschaffen, die gesamte horizontale Fläche des Grundkörpers für die Anordnung des Filtersackes zu nutzen, der damit auch eine denkbar einfache Form aufweist und leicht herzustellen sowie problemlos anzuordnen ist.

Weitere Ausgestaltungen sind entsprechend den Unteransprüchen vorgesehen.

Die Erfindung wird in schematischen Zeichnungen in einer bevorzugten Ausführungsform gezeigt, wobei aus den Zeichnungen weitere vorteilhafte Merkmale des Anmeldungsgegenstandes entnehmbar sind.

Es zeigen:
Fig. 1 in Ansicht und teilweise im Schnitt eine Putzmaschine mit einer an ihrer Oberseite befestigten Vorrichtung zur pneumatischen Beschickung mit feinkörnigen Stoffen;
Fig. 2 einen Schnitt durch einen Teil von Vorratstrichter, Grundkörper und Filtersack;
Fig. 3 einen Schnitt durch einen Teil von Grundkörper und Filtersack, wobei letzterer gegenüber Fig. 2 eine andere Befestigungsart aufweist.

Fig. 1 zeigt auf einem Fahrgestell 21 eine rein schematisch angedeutete Putzmaschine 22 mit einem vergleichsweise großen Vorratstrichter 2 und einer an dessen oberem Rand angeordneten Vorrichtung zur pneumatischen Beschickung mit feinkörnigen Stoffen. Diese weist einen Grundkörper 1 sowie an diesem angeordnet einen Einblasstutzen 23 mit einer Anschlußkupplung 24 zum Anschluß einer (nicht gezeigten) pneumatischen Förderleitung. An der Oberseite des Grundkörpers 1 befindet sich der großvolumig ausgeführte Filtersack 3, der in ballonartig aufgeblähtem Zustand dargestellt ist, wie er in vollem Betriebszustand beschaffen ist. Am unteren Bereich des Grundkörpers 1 befindet sich, angedeutet durch eine Anzahl kleiner Kreise ein Gitter 5, welches nach Abschalten der Förderströmung verhindert, daß der dann in sich zusammenfallende Filtersack 3 in den Vorratstrichter 2 der Maschine 22 hineinfallen kann. An einer Wand des Vorratstrichters 2 ist der Füllstandmelder 11 angeordnet. Er ist als Dreh-Füllstandsmelder, in der Fachsprache als "Paddelindikator" bezeichnet, ausgeführt und reagiert, wenn der Füllstand das im Inneren drehbeweglich angeorndete Flügelrad an der Bewegung hemmt. Ein solcher Paddelindikator hat den Vorteil der unkomplizierten, handelsüblichen Ausführung, womit er seit Jahrzehnten bestens bewährt ist, er ist unabhängig von Druckschwankungen im Inneren des Vorratsbehälters 2 und hat den weiteren Vorteil, daß er in jeder Lage vertikal, horizontal oder in eine Zwischenwinkel angeordnet werden kann, wie dies die Fig. 1 andeutungsweise zeigt.

Der Grundkörper 1 ist ein zylinderförmiger, rechteckiger oder beliebig polygonaler Körper, der in seiner oberen und unteren Ebene jeweils einen Flansch 6 bzw. 16 aufweist. Der obere Flansch 6 dient zur Befestigung des Filtersackes 3, während der untere Flansch 16 zur Anordnung der Vorrichtung auf dem Vorratstrichter 2 vorgesehen ist.
Wie die Fig. 1 rein schematisch zeigt, kann die Putzmaschine 22 im unteren Bereich des Fülltrichters 2 eine Fördereinrichtung in Form einer Mohno-Pumpe oder dergleichen aufweisen, die jedoch nicht Gegenstand der Erfindung sind und daher nur rein schematisch bzw. beispielhaft angedeutet sind.
Fig. 2 zeigt in teilweisem Schnitt den Vorratsbehälter 2 mit einem oberen Flansch 26, der die Basis für die Anordnung und Aufbau der Vorrichtung zur pneumatischen Beschickung darstellt. Die Flanschen 26 und 16 sind dabei vorteilhaft unter Zwischenlage einer angedeuteten Dichtung mit Schnellverbindungselementen 20 aneinander befestigt. Die Ausführung kann auch so getroffen sein, daß auf einer Seite zwischen den Flanschen 16,26 ein Scharnier und auf der anderen Seite eine Festspann-Hebelanordnung 20 vorhanden ist. Bei einer solchen Ausführung könnte zwecks Revision die Spannhebel-Anordnung 20 gelöst und der Grundkörper 1 mit dem Filtersack 3 zur Seite bzw. nach oben aufgeklappt werden. Am Grundkörper 1 befindet sich der Einlaßstutzen 23 mit der Kupplung 24. Diese kann, beispielsweise wie bei Feuerwehrschläuchen, als sog. Stortz-Kupplung augebildet sein. Zwischen dem oberen Flansch 6 und Klemm-Schienen 7 ist der untere Rand des Filtersackes 3 luftdicht befestigt. Im Einström-Bereich des Einlaßstutzens 23 befindet sich ein Umlenk-Blech 28, welches die Förderströmung entsprechend dem Pfeil nach unten in Richtung des Vorratstrichters 2 umlenkt. Mit 5 ist das Gitter bezeichnet, welches verhindert, daß der Filtersack 3 nach Zusammenfallen in den Raum des Vorratstrichters 2 herunterfallen kann.

Wie aus der Fig. 2 weiter hervorgeht, entspricht die Einströmöffnung 4 des Filtersackes 3 in ihrem horizontalen Querschnitt entsprechend der Ebene (x-x) der freien Öffnung des Grundkörpers 1 bzw. des Vorratstrichters 2.

Fig. 3 zeigt eine andere Ausführung der Befestigung des Filtersackes 3. Bei dieser Anordnung ist auf dem Flansch 6 ein Kragen 8 angeordnet und der Sack 3 mit seinen Rändern darübergestülpt. Mit einem Spannseil bzw. einer Stahlbandschelle 9 ist dann eine sichere und luftdicht abschließende Verbindung zwischen Filtersack 3 und Grundkörper 1 gewährleistet.
Die Erfindung ist unkompliziert, ergibt mit Vorteil eine Vereinfachung und qualitative Verbesserung der Vorrichtung zur pneumatischen Beschickung einer Maschine, insbesondere Putzmaschine, verbessert Funktion und Kapazität sowie Verfügbarkeit der Vorrichtung und stellt infolgedessen eine optimale Lösung der eingangs gestellten Aufgabe dar.

## Patentansprüche

1. Vorrichtung zur pneumatischen Beschickung einer Maschine, insbesondere Putzmaschine, mit feinkörnigen Stoffen wie Gips, Zement oder Filler, wobei diese einen Grundkörper (1) aufweist, der auf einem Vorratsbehälter (2) der Maschine mit lösbaren Elementen (20) befestigbar ist und diesen nach oben zu abschließt, mit einem Anschlußstutzen (23) zum Ankoppeln an eine pneumatische Förderleitung sowie mit wenigstens einem Filterelement auf dessen Oberseite, wobei das Filterelement ein einteiliger, nach oben hin ballonartig aufblähbarer Filtersack (3) ist, dessen untere Einströmöffnung (4) - in einer horizontalen Ebene gesehen - in etwa dem freien Querschnitt des Grundkörpers (1) entspricht, dadurch gekennzeichnet, daß zwischen der Einströmöffnung (4) des Filtersackes (3) und der Öffnung des Vorratsbehälters (2) ein Gitter (5) angeordnet ist.

2. Vorrichtung nach Anspruch 1, dadurch gekennzeichnet, daß dem Vorratstrichter (2) ein Füllstandsmelder (11) zugeordnet ist.

3. Vorrichtung nach Anspruch 1 oder 2, dadurch gekennzeichnet, daß der Füllstandsmelder (11) ein in der Fachsprache als "Paddelindikator" bezeichneter Dreh-Füllstandsmelder ist.

4. Vorrichtung nach einem der Ansprüche 1 bis 3, dadurch gekennzeichnet, daß der Füllstandsmelder (11) bevorzugt an einer Wand des Vorratstrichters (2) angeordnet ist.

5. Vorrichtung nach einem oder mehreren der Ansprüche 1 bis 4, dadurch gekennzeichnet, daß der Filtersack (3) in seinem horizontalen Öffnungsquerschnitt demjenigen der freien Öffnung des Grundkörpers (1) entspricht.

6. Vorrichtung nach einem oder mehreren der Ansprüche 1 bis 5, dadurch gekennzeichnet, daß der Grundkörper (1) an der Befestigungsebene (x-x) des Filtersackes (3) einen umlaufenden Flansch (6) aufweist, auf welchem die unteren Ränder des Filtersackes (3) mit Spannleisten (7) luftdicht aufgespannt sind.

7. Vorrichtung nach einem oder mehreren der Ansprüche 1 bis 5, dadurch gekennzeichnet, daß der Grundkörper (1) an der Befestigungsebene (x-x) des Filtersackes (3) einen umlaufenden Kragen (8) aufweist, über den der Sack (3) mit den unteren Rändern darübergezogen und bevorzugt mit einer Stahlbandschelle (9) luftdicht befestigt ist.

## Claims

1. A device for pneumatic charging of a machine, especially a machine for plastering, with fine-grained materials such as gypsum, cement or filler, said device comprising a base body (1), which can be fixed onto a storage container (2) of the said machine by detachable elements (20) and which closes the said container at the top thereof, with a connecting piece (23) for coupling to a pneumatic feed line, as well as with at least one filtering element located at the top side of the base body (1), said filtering element being a one-piece filter sack (3) which is upwardly inflatable like a balloon and whose bottom inflow opening (4) - seen in a horizontal plane - corresponds approximately to the free cross-section of the base body (1), characterized in that a grid (5) is arranged between the inflow opening (4) of the filter sack (3) and the opening of the storage device (2).

2. The device according to claim 1, characterized in that a level indicator (11) is associated to said storage funnel (2).

3. The device according to claim 1 or 2, characterized in that said level indicator (11) is a rotary level indicator known to experts as a "Paddelindikator" in the German language [paddle indicator].

4. The device according to claims 1 to 3, characterized in that the level indicator (11) is preferably located at a wall of the storage container (2).

5. The device according to one or more of claims 1 to 4, characterized in that the horizontal cross-section of the opening of the filter sack (3) corresponds to that of the free opening of the base body (1).

6. The device according to one or more of claims 1 to 5, characterized in that the base body (1) has a circumferential flange (6) at the attachment level (x-x) of the filtersack (3), onto which the lower edges of the filter sack (3) are clamped in an air-tight manner by means of clamping bars (7).

7. The device according to one or more of claims 1 to 5, characterized in that the base body (1) is provided at the attachment level (x-x) of the filter sack (3) with a circumferential collar (8), over which the sack (3) is pulled with its bottom edges and which is attached so as to obtain an air-tight seal preferably by means of a steel band clamp (9).

## Revendications

1. Dispositif pour le chargement pneumatique d'une machine, en particulier d'une machine à plâtrage, avec des matériaux à grain fin comme le plâtre, le ciment ou une matière de remplissage, celui-ci présentant un corps de base (1), qui peut être fixé sur un réservoir de stockage (2) de la machine avec des éléments amovibles (20) et obture celui-ci vers le haut, avec un raccord (23) pour accouplement à un tuyau d'alimentation ainsi qu'avec au moins un élément filtrant sur son côté supérieur, l'élément filtrant étant un sac filtrant (3) d'une seule pièce, pouvant être gonflé à la manière d'un ballon vers le haut, dont l'ouverture d'admission inférieure (4) - vue dans un plan horizontal - correspond à peu près à la coupe transversale libre du corps de base (1), caractérisé en ce qu'entre l'ouverture d'admission (4) du sac filtrant (3) et l'ouverture du réservoir de stockage (2) est disposée une grille (5).

2. Dispositif selon la revendication 1, caractérisé en ce qu'un indicateur de niveau (11) est associé à la trémie de stockage (2).

3. Dispositif selon l'une des revendications 1 ou 2, caractérisé en ce que l'indicateur de niveau (11) est un indicateur de niveau tournant désigné dans le langage technique comme un 〈〈 indicateur à palettes 〉〉.

4. Dispositif selon l'une des revendications 1 à 3, caractérisé en ce que l'indicateur de niveau (11) est disposé de préférence sur une paroi de la trémie de stockage (2).

5. Dispositif selon l'une ou plusieurs des revendications 1 à 4, caractérisé en ce que le sac filtrant (3) correspond dans sa section transversale d'ouverture horizontale à celle de l'ouverture libre du corps de base (1).

6. Dispositif selon l'une ou plusieurs des revendications 1 à 5, caractérisé en ce que le corps de base (1) présente une bride circulaire (6) sur le plan de fixation (x-x) du sac filtrant (3), sur laquelle les bords inférieurs du sac filtrant (3) sont tendus de façon hermétique avec des baguettes de serrage (7).

7. Dispositif selon l'une ou plusieurs des revendications 1 à 5, caractérisé en ce que le corps de base (1) présente sur le plan de fixation (x - x) du sac filtrant (3) une collerette circulaire (8), recouverte par les bords inférieurs du sac (3) qui est fixé de préférence de façon hermétique par une bride de fixation en acier (9).
